# EUROPÄISCHE PATENTSCHRIFT

(11) **EP 0 114 701 B1**
(45) Veröffentlichungstag und Bekanntmachung des Hinweises auf die Patenterteilung: **07.01.1988**
(21) Anmeldenummer: 84100753.7
(22) Anmeldetag: 21.01.1984
(51) Int. Cl.: A45C 11/36, A45C 11/24

(54) **Etui**
Case
Etui

(30) Priorität: 22.01.1983 DE 3302107
(43) Veröffentlichungstag der Anmeldung: 01.08.1984
(73) Patentinhaber: Grosshans, Jürgen, D-63263 Neu-Isenburg (DE)
(72) Erfinder: Grosshans, Jürgen, D-63263 Neu-Isenburg (DE)
(74) Vertreter: Jochem, Bernd, Dipl.-Wirtsch.-Ing.

(56) Entgegenhaltungen:
- AT-B- 33 258
- AT-B- 144 204

## Beschreibung

Die Erfindung betrifft ein Etui für Schreibgeräte, Feuerzeuge, Uhren und dergleichen, bestehend aus einem Unterteil und einem Deckel.

Normalerweise werden derartige Etuis aus festen Spritzgussteilen oder Blech gefertigt. Der Deckel ist entweder ein Stülpdeckel oder durch Scharnier mit dem Unterteil verbunden. In die Gehäuseteile ist eine kissenförmige Einlage eingesetzt, die oft aus Tiefziehfolie mit veredelter, z. B. velourartiger Oberfläche besteht.

Insbesondere infolge der hohen Werkzeugkosten für Spritzgussteile, aber auch wegen der vergleichsweise hohen Kosten des Spritzguss-Fertigungsverfahrens sind die bekannten Etuis verhältnismässig teuer. Die Herstellung ihrer Gehäuseteile im Tiefziehverfahren schied jedenfalls bei Etuis mit Scharnier zwischen Deckel und Gehäuseunterteil deshalb aus, weil ein tiefgezogenes Gehäuseteil aus der hier infrage kommenden dünnen Tiefziehfolie von z.B. nur ⁴/io mm Stärke einem Scharnier keinen Halt bieten kann.

Der Erfindung liegt daher die Aufgabe zugrunde, ein Etui mit ansprechendem äusseren Eindruck zu schaffen, welches sich trotz Scharnier wesentlich einfacher, schneller und billiger fertigen lässt als die bekannten Ausführungen.

Vorstehende Aufgabe wird erfindungsgemäss dadurch gelöst, dass das Unterteil aus tiefgezogener Folie besteht, welche zu im wesentlichen senkrechten Aussenwänden mit tragender Funktion und einer von Innenwänden begrenzten mittleren muldenartigen Vertiefung geformt ist, auf seiner Unterseite durch ein steifes Bodenteil verschlossen und gefasst ist und auf der Oberseite am Rand der muldenartigen Vertiefung an einer Innenwand einen stufenförmigen Absatz aufweist, neben welchem sich in den beiden angrenzenden Innenwänden Einbuchtungen befinden, in die an einem klappbaren Deckel ausgebildete Scharnierzapfen einrastbar sind, wobei der abgerundete Deckelrand zwischen den Scharnierzapfen auf dem stufenförmigen Absatz wenigstens teilweise aufliegt.

Die Besonderheit der Erfindung besteht darin, dass die vorgeschlagene Ausbildung des Scharniers an einem stufenförmigen Absatz des Gehäuseunterteils die Scharnierteile so entlastet, dass das Gehäuseunterteil samt Einbuchtungen für das Scharnier im Tiefziehverfahren aus einer dünnen Folie geformt werden kann. Für die Versteifung im unteren Bereich sorgt das Bodenteil, welches ein sehr einfaches Spritzgussteil sein kann. Auch der Deckel mit den angeformten Scharnierzapfen kann im Spritzgussverfahren hergestellt werden. Er sollte jedenfalls in sich steif sein.

Wird auf den Deckel ein Druck in Richtung zum Unterteil hin ausgeübt, stützt er sich mit seiner Hinterkante auf dem stufenförmigen Absatz zwischen den die Scharnierzapfen des Deckels aufnehmenden Einbuchtungen in den seitlichen Innenwänden des Unterteils ab.

Gegebenenfalls kann es genügen, wenn der Deckel nur mit einem Teil seiner Hinterkante auf dem genannten stufenförmigen Absatz des Gehäuseunterteils aufliegt, vorzugsweise wird jedoch die gesamte Innenbreite des Gehäuseunterteils für die Abstützung ausgenutzt. Der stufenförmige Absatz bildet somit in seiner Funktion als Stützfläche für den an der Hinterkante abgerundeten Deckel einen Teil des Scharniers.

In bevorzugter praktischer Ausführung der Erfindung ist der Deckel im geschlossenen Zustand ringsum am Unterteil abgestützt. Wenn dann bei geschlossenem Deckel ein Druck auf das Etui ausgeübt wird, verteilt sich dieser auf die vier Seitenwände des Gehäuseunterteils, und zwar im wesentlichen ohne Belastung des Scharniers.

Die Erfindung wird nachstehend anhand der Zeichnung näher erläutert. Diese zeigt in auseinandergezogener perspektivischer Darstellung diejenigen Teile, aus denen das Etui zusammengesetzt ist. Im einzelnen handelt es sich dabei um ein Bodenteil 10, ein Unterteil 12 und einen Deckel 14.

Das Bodenteil 10 hat die in der Zeichnung gezeigte einfache rechteckige Form und besteht aus einer geschlossenen Bodenfläche und kurzen Seitenwänden. Vorzugsweise wird das Bodenteil im Spritzgussverfahren hergestellt, es kommen jedoch auch andere Fertigungsverfahren und Formen in Frage. Wichtig ist allein, dass das Bodenteil 10, in welches das Unterteil 12 eingesetzt wird, eine für den jeweiligen Verwendungszweck ausreichende Steifigkeit und Festigkeit besitzt, um die vier senkrechten Seitenwände des Unterteils 12 abzustützen und gegen Verformung unter Belastung zu halten. Mittels nicht gezeigter, zueinander passender Vorsprünge und Ausnehmungen kann das Unterteil 12 in das Bodenteil 10 eingerastet werden.

Das Unterteil 12 hat vier äussere, im wesentlichen senkrechte Seitenwände, von denen die Vorderwand in der Zeichnung weggelassen ist, um den Querschnitt zeigen zu können. Im mittleren Bereich ist das Unterteil 12 mit einer Mulde 16 geformt, welche den im Etui zu verpackenden Gegenstand aufnimmt. An dem in der Zeichnung hinteren Ende der muldenartigen Vertiefung 16 befinden sich nahe dem oberen Rand in den inneren Seitenwänden gegenüberliegend zwei kleine Einbuchtungen 18, von denen nur die linke in der Zeichnung sichtbar ist. Zwischen den Einbuchtungen 18 erstreckt sich längs der hinteren Innenwand ein stufenförmiger Absatz 20, an den sich auf gleicher Ebene längs der seitlichen Innenwände ebensolche stufenförmige Absätze 22 anschliessen. Die nicht gezeigte Vorderwand reicht von unten nur bis zur Höhe der stufenförmigen Absätze 22 und besitzt weiter unten noch einmal einen äusseren stufenförmigen Absatz, auf dem sich im geschlossenen Zustand des Deckels 14 dessen nach unten abgewinkeltes vorderes Ende 24 abstützt.

Das Unterteil 12 besteht vorzugsweise aus einer Tiefziehfolie mit veredelter Oberfläche mit z.B. velourartigem oder narbigen Charakter. Um den in der muldenförmigen Vertiefung 16 aufgenommenen Gegenstand sicher zu halten, können auch noch in der Zeichnung nicht gezeigte Vorsprünge angeformt sein, zwischen welchen der Gegenstand beim Einlegen einrastet.

Der Deckel 14 hat an seiner Hinterkante nach beiden Seiten vorstehende Scharnierzapfen 26. Im Beispielsfall ist die Hinterkante des Deckels 14 konzentrisch zu der durch die Scharnierzapfen 26 bestimmten Scharnierachse abgerundet ausgebildet. Bei der Montage des steifen, z. B. im Spritzgussverfahren hergestellten Deckels 14 werden die kurzen Scharnierzapfen 26 in die Einbuchtungen 18 eingerastet, wobei sich die Hinterkante des Deckels 14 leicht auf den stufenförmigen Absatz 20 auflegt. Im geschlossenen Zustand des Deckels 14 liegen dessen Seitenkanten ausserdem auf den stufenförmigen Absätzen 22 auf, und das abgewinkelte Vorderteil 24 des Deckels stützt sich auf dem genannten niedrigeren äusseren Absatz an der Vorderseite des Unterteils 12 ab.

Es versteht sich, dass sich die Form und Grösse der muldenförmigen Vertiefung und des Etuis insgesamt nach den aufzunehmenden Gegenständen richtet. Der Ersatz des bisher gespritzten Gehäuseunterteils mitsamt einer tiefgezogenen kissenförmigen Einlage durch das infolge der vorgeschlagenen Ausbildung des Scharniers nunmehr mögliche Unterteil aus Tiefziehfolie ist wegen der Produktion derartiger Etuis in grossen Serien mit beträchtlichen Kosteneinsparungen verbunden.

## Patentansprüche

1. Etui für Schreibgeräte, Feuerzeuge, Uhren und dergleichen, bestehend aus einem Unterteil und einem Deckel, dadurch gekennzeichnet, dass das Unterteil (12) aus tiefgezogener Folie besteht, welche zu im wesentlichen senkrechten Aussenwänden mit tragender Funktion und einer von Innenwänden begrenzten mittleren muldenartigen Vertiefung (16) geformt ist, auf seiner Unterseite durch ein steifes Bodenteil (10) verschlossen und gefasst ist und auf der Oberseite am Rand der muldenartigen Vertiefung (16) an einer Innenwand einen stufenförmigen Absatz (20) aufweist, neben welchem sich in den beiden angrenzenden Innenwänden Einbuchtungen (18) befinden, in die am klappbaren Deckel (14) ausgebildete Scharnierzapfen (26) einrastbar sind, wobei der abgerundete Deckelrand zwischen den Scharnierzapfen (26) auf dem stufenförmigen Absatz (20) wenigstens teilweise aufliegt.

2. Etui nach Anspruch 1, dadurch gekennzeichnet, dass der Deckel (14) im geschlossenen Zustand ringsum am Unterteil (12) abgestützt ist.

## Claims

1. Case for writing materials, cigarette lighters, watches and clocks and the like, comprising a lower part and a lid, characterised in that the lower part (12) consists of deep-drawn sheet material which is formed to have substantially vertical outer walls having a load-bearing function and a central trough-shaped recess (16) bounded by inner walls, is closed and held at its underside by a rigid base part (10), and at the top side comprises at the edge of the trough-shaped recess (16), on one inner wall, a step-shaped shoulder (20) near which there are situated in the two adjacent inner walls depressions (18) into which hinge pins (26) formed on the hingedly movable lid (14) can latch, the rounded lid edge between the hinge pins (26) bearing at least partially on the step-shaped shoulder (20).

2. Case according to claim 1, characterised in that in the closed state the lid (14) is supported all round on the lower part (12).

## Revendications

1. Etui pour instruments d'écriture, briquets, montres et articles similaires, lequel comprend essentiellement un boîtier et un couvercle, caractérisé en ce que le boîtier (12) se compose d'une feuille emboutie de façon à obtenir des parois extérieures sensiblement verticales jouant le rôle de supports, ainsi qu'une cavité centrale (16) en forme d'auget et délimitée par des parois intérieures, ce boîtier étant fermé et maintenu sur sa face inférieure par un fond rigide (10) et comportant sur sa face supérieure un rebord en forme de gradin (20) formé sur une paroi interne autour de ladite cavité centrale (16), et près duquel des orifices (18) sont pratiqués dans les deux parois internes adjacentes et destinés à recevoir par enclenchement des pivots de charnière (26) d'un couvercle (14) se fermant par déclic, de façon que le bord arrondi du couvercle qui est situé entre les pivots de charnière (26) repose au moins partiellement sur le rebord (20) en forme de gradin.

2. Etui selon la Revendication 1, caractérisé en ce que le couvercle (14), lorsqu'il est fermé, prend appui sur ladite partie inférieure (12) à tous côtés.
